# EUROPÄISCHE PATENTSCHRIFT

(11) **EP 1 759 081 B1**
(45) Veröffentlichungstag und Bekanntmachung des Hinweises auf die Patenterteilung: **28.11.2007**
(21) Anmeldenummer: 05733601.8
(22) Anmeldetag: 30.03.2005
(51) Int. Cl.: E05C 17/24, E05C 17/30, E05D 15/30

(54) **AUSSTELLVORRICHTUNG**
OUTWARD POSITIONING DEVICE
DISPOSITIF ORIENTABLE

(30) Priorität: 24.06.2004 DE 202004009906 U
(43) Veröffentlichungstag der Anmeldung: 07.03.2007
(73) Patentinhaber: SIEGENIA-AUBI KG, 57234 Wilnsdorf (DE)
(72) Erfinder: ALBAYRAK, Erol, 57078 Siegen (DE); LOOS, Horst, 57258 Freudenberg (DE)
(86) Internationale Anmeldenummer: PCT/EP2005/051437
(87) Internationale Veröffentlichungsnummer: WO 2006/000473

(56) Entgegenhaltungen:
- EP-A- 0 285 754
- EP-A- 0 495 233
- DE-A1- 3 342 953
- DE-A1- 3 619 682

## Beschreibung

Gegenstand der Erfindung ist eine Ausstellvorrichtung nach dem Oberbegriff des Anspruchs 1.

Aus der EP 0 285 754 A2 ist ein Begrenzungsanschlag für einen Ausstellarm eines Fensters oder einer Tür bekannt geworden, bei der ein die Ausstellweite begrenzender Ausstellarm aus zwei Laschen gebildet wird, die teleskopartig ineinander verschiebbar sind. Dazu durchgreifen die beiden baugleichen Laschen die jeweils andere Lasche mit einer Anschlagzunge einen Längsschlitz der anderen Lasche. Die Anschlagzungen sind als über die Ebene der Laschen vorstehende T-förmige Fortsätze ausgebildet, welche die Ränder des Längsschlitzes der anderen Lasche jeweils hintergreifen. Die Anschlagzunge jeder Lasche liegt einem Anschlag für die andere Anschlagzunge benachbart, so dass sich die Gesamtausdehnung des Begrenzungsanschlags nahezu aus der doppelten Länge der Laschen ergibt.

Nachteilig ist es dabei, dass die Position der maximalen Ausdehnung nicht fixiert ist. Dies kann beispielsweise dazu führen, dass der Flügel unter Winddruck plötzlich zu-oder aufschlägt, was zu Beschädigungen an dem Fenster oder der Tür oder der Ausstellvorrichtung führen kann. Aus dem Stand der Technik sind bereits sogenannte Zuschlagsicherungen bekannt geworden, welche zur Fixierung der Ausstellposition einer Ausstellvorrichtung dienen.

Beispiele für diese Vorrichtungen sind beispielsweise durch die DE 3619 682 C2, die DE 39 04 210 C2 oder die DE-GM 1777 242 bekannt geworden. Bei all diesen Ausgestaltungen ist der Ausstellarm dem Flügel über eine Dreh-Schiebeverbindung zugeordnet. Die Dreh-Schiebeverbindung wird durch einen Zapfen gebildet, welche ein Langloch in einer ortsfesten Schiene, z.B. einer Stulpschiene, durchgreift. Gelangt der Zapfen in den Bereich des Langlochsendes, wobei er - je nach Ausgestaltung - eine Federrast hintergreift oder mit einem Mitnehmer in eine Federrast eintaucht, so wird die Lage des Zapfens in dem Langloch und damit die Stellung des Ausstellarms relativ zum Flügel festgelegt. Der Flügel kann dann nur noch unter Überwindung der Federrast in eine Position gelangen, in der dieser flächenparallel zum Rahmen steht.

Nachteilig dabei ist es hierbei, dass die vorgeschlagenen Lösungen auf Ausstellarme begrenzt sind, welche jeweils dem Flügel an einer Dreh-Schiebeverbindung zugeordnet sind. Diese benötigen jedoch einen großen Bauraum an dem Flügel.

Aus der DE 101 42 558 A1 ist es bereits auch bekannt, eine Flügelbremse mit einem Rastelement zu versehen, welches in einer Endstellung des Begrenzungsarms eine Fixierung des Flügels bewirken soll. Die Vorrichtung ist unabhängig von einer sonst vorzusehenden Ausstellvorrichtung anzubringen, benötigt aber gleich den vorgenannten Vorrichtungen einen großen Bauraum, so dass die Verwendung beispielsweise bei kleinen Flügeln nicht gelingt.

Aufgabe der Erfindung ist es daher, eine Ausstellvorrichtung zur Begrenzung der Ausstellweite eines Flügels bereitzustellen, bei der neben einem geringen Bauraum auch eine Fixierung des Flügels in seiner Öffnungsstellung vorgesehen ist.

Die Lösung dieser Aufgabe gelingt mit den Merkmalen des Anspruchs 1.

Durch die erfindungsgemäße Ausgestaltung wird ein nur geringer Bauraum beansprucht, da der Ausstellarm aus den Laschen gebildet wird, die sich teleskopartig ineinanderschieben lassen. Der Verzicht auf die Dreh-Schiebelagerung an dem Flügel bewirkt, dass der hierzu ansonsten notwendige Falzabschnitt für andere Bauteile genutzt werden kann oder die Abmessungen des Flügels sehr klein sein können. Die Fixierung des Flügels über die Ausstellvorrichtung vermeidet dabei die Anbringung von zusätzlichen Beschlagteilen. Die spezielle Ausgestaltung als Rastelement vermeidet dabei auch Verschleiß von Bauteilen, der nach einem gewissen Zeitablauf zum Versagen der Ausstellvorrichtung führen könnte.

Um ein Einrasten der Anschlagzunge zu gewährleisten ist vorgesehen, dass zumindest eine der Klemmzungen einen gegenüber der Laschenebene geneigten Verlauf aufweist und sich in Richtung des freien Endes der Klemmzunge der Laschenebene nähert.

Ferner kann vorgesehen werden, dass in der maximalen Ausstellweite der Ausstellvorrichtung die Anschlagzungen beabstandet voneinander liegen. Dadurch wird auch in der maximalen Ausstellweite ein Verkanten der Anschlaglaschen in den Längsschlitzen vermieden.

Um eine möglichst einfache Montage und Demontage der Ausstellvorrichtung ermöglichen zu können ist vorgesehen, dass die flügel- oder rahmenseitige Schwenklagerung von einer Bohrung und einem diese durchgreifenden pilzkopfförmigen Zapfen gebildet wird, dessen verbreiteter Kopf von einem Sperrhebel hintergriffen wird.

Eine Weiterbildung der letztgenannten Ausgestaltung sieht dabei vor, dass der Sperrhebel an dem Ausstellarm schwenk- oder schiebbar angebracht ist und mit einem Teilabschnitt den pilzkopfförmigen Kopf verriegelnd hintergreift. Die Demontage z.B. zu Reinigungszwecken kann dadurch werkzeuglos erfolgen.

Dabei ist es zweckmäßig, wenn der Sperrhebel in der Sperrstellung in Deckungslage mit dem Ausstellarm liegt. Es wird dabei zum einen der notwendige Bauraum unter Beibehaltung der verbesserten Bedienung vergleichsweise klein gehalten, zum anderen wird der Sperrhebel beim Schließen des Flügels und einem nicht in Verschlussstellung befindlichen Sperrhebel durch die Anlage an den die Falzflächen begrenzenden Flügel- und Rahmenkanten selbsttätig in seine Verschlussposition überführt. So können die Folgen einer nachlässigen Handhabung vermieden werden.

Um ein unerwünschtes Öffnen der Verriegelung zu vermeiden ist es dabei von besonderem Vorteil, dass der Sperrhebel in seiner Sperrstellung mittels eines Rastgliedes fixiert ist.

Um die Verwendung auch bei sehr kleinen Flügeln zu ermöglichen ist es vorteilhaft, dass die Laschen in ihrer Ebene bogenförmig geformt sind. Bei sehr kleinen Flügeln ergeben sich aufgrund der Nähe zu den Schwenkachsen besonders enge Radien, welche ansonsten zu Verformungen der Ausstellvorrichtung und zum Klemmen der Laschen führen können.

Weitere vorteilhafte Ausgestaltungen ergeben sich aus den Figuren. Es zeigt:
- Fig. 1: die Ausstellvorrichtung im zusammengeschobenen Grundzustand in einer dreidimensionalen Darstellung,
- Fig. 2: die Ausstellvorrichtung nach Fig. 1 in auseinandergezogenem Zustand und einem verschwenkten Sperrhebel,
- Fig. 3: die Ausstellvorrichtung nach Fign. 1 und 2 in einer Seitenansicht und einer Draufsicht und
- Fig. 4: in einer Ausschnittvergrößerung einen Teilbereich der Ausstellvorrichtung in zwei Bewegungsstellungen (Fig. 4a und 4b).

In der Fig. 1 ist der Ausstellarm der Ausstellvorrichtung 1 mit dem Bezugszeichen 2 versehen. Die Ausstellvorrichtung 1 ist zur Begrenzung der Öffnungsweite eines Flügels eines Fensters oder einer Tür vorgesehen und ist dazu über ein Lager 3 schwenkbar dem hier nicht dargestellten Rahmen und über einen Zapfen 4 einem ebenfalls nicht dargestellten Flügel zuordnenbar. Die flügelseitige Befestigung ist dadurch ebenfalls als Schwenklagerung ausgebildet und wird von einer Bohrung 5 in dem Ausstellarm 2 und dem diese durchgreifenden pilzkopfförmigen Zapfen 4 gebildet. In Verbindung mit der Fig. 2 und 3 wird deutlich, dass die flügelseitige Befestigung des Ausstellarms 2 lösbar ist, beispielsweise um die Ausstellvorrichtung 1 unwirksam machen zu können und den Flügel vollständig - beispielsweise zu Reinigungszwecken - öffnen zu können. Die Verriegelung des Ausstellarms 2 an dem Zapfen 4 wird dadurch erreicht, dass der verbreitete Kopf 5 (Fig. 1 und 3) von einem Sperrhebel 7 hintergriffen wird.

Der Sperrhebel 7 ist im Ausführungsbeispiel an dem Ausstellarm 2 schwenkbar angebracht und hintergreift in seiner Sperrstellung (Fig. 1 und Seitenansicht der Fig. 3) mit einem nasenförmigen Teilabschnitt 8 den pilzkopfförmigen Kopf 5 verriegelnd. Ein axiales entweichen von dem Zapfen 4 ist dadurch in der Sperrstellung nicht möglich.

Aus der Fig. 1 ist ferner ersichtlich, dass der Sperrhebel 7 in der Sperrstellung in Deckungslage mit dem Ausstellarm 2 liegt. Dadurch ist der notwendige Bauraum zwischen Flügel und Rahmen auf ein Minimum reduziert. Durch die Anordnung wird auch erreicht, dass der Sperrhebel 7 beim Schließen des Flügels an den Falzkanten anschlägt und somit beim Schließen des Flügels automatisch in seine Sperrstellung gebracht wird. Ein unbeabsichtigtes Nicht-Verriegeln kann dadurch vermieden werden. Vorteilhaft dazu ist es auch, wenn der Schwenkwinkel des Sperrhebels in seiner Öffnungsstellung begrenzt ist und in dieser Öffnungsstellung in einem spitzen Winkel zum Ausstellarm 2 verläuft um den Schließvorgang nicht durch einen im stumpfen Winkel an den Flügel anschlagenden Sperrhebel 7 zu behindern, was auch zur Beschädigung der Ausstellvorrichtung 1 und des Flügels führen könnte. Dazu trägt auch bei, dass der Sperrhebel 7 in seiner Breite an den Ausstellarm 2 angepasst ist.

Obgleich der Sperrhebel 7 in seiner Sperrstellung über ein Verstemmen des Niets 9 in seiner Bewegungsfähigkeit eingeschränkt werden kann ist es vorteilhaft, wenn der Sperrhebel 7 in seiner Sperrstellung mittels eines Rastgliedes fixiert ist. Ein unbeabsichtigtes Lösen von dem Zapfen 4 wird dadurch zuverlässig vermieden. Die Rast wirkt dabei sowohl in der Sperr- wie auch der Öffnungsstellung, so dass auch das Einkuppeln des Ausstellarms 2 an den Zapfen 4 vereinfacht wird.

Wie aus der Fig. 2 ersichtlich, wird der Ausstellarm 2 aus Laschen 10, 11 gebildet, wobei die Lasche 10 über den Zapfen 4 dem Flügel und die Lasche 11 über das Lager 3 dem Rahmen zugeordnet ist. Jede Lasche 10, 11 weist einen Längsschlitz 12, 13 auf. Ferner hat jede Lasche 10, 11 eine mit Abstand von der Laschenebene vorgelagerte Abschlagzunge 14, 15 durch einen abgewinkelten Abschnitt, wodurch sich - wie in der Seitenansicht der Fig. 3 erkennbar ein L-förmig vorstehender Schenkel mit kurzer Länge ergibt, der jeweils in Richtung der anderen Lasche 11,10 weist. In der Fig. 2 ist nur die Anschlagzunge 14 erkennbar, die aber ebenso wie die Anschlagzunge 15 in den Längsschlitz 13, 12 der jeweils anderen Lasche 11, 10 eingreift. Wie aus der Fig. 2 und den Fig. 4a und 4b noch erkennbar ist, hat die Anschlagzunge 14, 15 (in Längsrichtung der Lasche 10,11 betrachtet) eine T-Form, so dass sie die Längsränder des Längsschlitzes 13, 12 hintergreifen kann. Gleichzeitig ist das Ende jedes Längsschlitzes 12, 13 von der Anschlagzunge 14, 15 beabstandet, liegt aber benachbart zu dieser. Dadurch wird der durch das Ende des Längsschlitzes 12, 13 gebildete Anschlag 16 (Fig. 4a) für die Anschlagzungen 15, 14 und die Anschlagzungen 14, 15 so angeordnet, dass die Laschen 10, 11 ausschließlich längs ihrer Längsachsen und verkantungsfrei gegeneinander verschoben werden können. Die maximale Länge der Ausstellarms 2 wird dennoch nahezu durch die Länge der beiden Laschen 10,11 erreicht.

Aus der Fig. 4a und 4b ist erkennbar, dass der Längsschlitz 13 in einer fensterartigen Erweiterung 17 endet. In dieser Erweiterung 17 ist eine Klemmzunge 18 angeordnet, die von dem Längsschlitzende 20 wegweisend in Längsrichtung des Längsschlitzes 13 vorsteht. Die Klemmzunge 18 ist einteilig mit der Lasche 11 ausgebildet, die vorzugsweise aus einem gehärteten Metallabschnitt besteht. Aus der Fig. 4a ist erkennbar, dass die Klemmzunge 18 einen gegenüber der Laschenebene geneigten Verlauf aufweist und sich in Richtung des freien Endes der Klemmzunge 18 der Laschenebene der anderen Lasche 10 nähert. Die Lasche 10 ist ihrerseits an dem Anschlag 16 mit einer Rampe 19 versehen, welche eine schiefe Ebene zur Lasche 11 bildet. Die Klemmzunge 18 ist ihrerseits ebenfalls mit einer komplementär dazu geformten Anlauffase versehen, wie in der Fig. 4a erkennbar ist.

Werden der Anschlag 16 und die Klemmzunge 18 beim auseinanderziehen der Laschen 10, 11 zusammen geführt, so stoßen diese aufgrund der Neigung der Klemmzunge 18 mit den geneigten Flächen der Klemmzunge 18 und der Rampe 19 aneinander. Bei einer weiteren Verlagerung der Laschen 10 ,1 relativ zueinander wird diese Bewegung durch die zwischen der Klemmzunge 18 und dem Anschlag 16 wirkenden Reibung abgebremst.

Dazu sind der Anschlag 16 und Klemmzunge 18 so aufeinander abgestimmt, dass sie unter elastischer Verformung der Klemmzunge 18 aneinander vorbeiführbar sind. Die dabei auftretenden Reibkräfte verhindern, dass der Flügel beispielsweise durch einen Windstoß zu- oder aufgeschlagen wird. Gleichzeitig wird die Bewegung des Flügels beim Öffnen vergleichsweise langsam abgebremst, so dass Beschädigungen an der Ausstellvorrichtung 1 durch das stoßartige aufeinandertreffen der Anschlagzungen 14,15 mit den Anschlag 16 vermieden werden.

In der maximalen Ausstellweite der Ausstellvorrichtung 1 liegen die Anschlagzunge 14 und die Klemmzunge 18 ebenso wie die Anschlagzungen 14,15 selbst von einander beabstandet. Hier ist vorgesehen, dass die Anschlagzunge 15 zusammen mit dem Ende des Längsschlitzes 12 die maximale Ausstellweite begrenzen.

Aus der Seitenansicht der Fig. 3 ist noch erkennbar, dass die Laschen in ihrer Ebene bogenförmig geformt sind. Dadurch wird eine einfache Anpassung und insbesondere kleine Flügel erreicht, bei denen vergleichsweise große Krümmungsradien entstehen.

Obgleich im dargestellten Ausführungsbeispiel nur die Lasche 11 mit einer Klemmzunge 18 versehen ist, können natürlich auch beide Laschen 10, 11 Klemmzungen aufweisen. Dann wirken nahe der maximalen Ausstellweite die beiden Klemmzungen zusammen, da der Anschlag 16 durch die zweite Klemmzunge der Lasche 10 ersetzt ist.

Abschließend soll noch erwähnt werden, dass die Ausstellvorrichtung 1 vorteilhaft bei Flügeln einsetzbar ist, die um eine untere horizontale Achse schwenkbar sind. Es kann aber auch vorgesehen werden, dass die Schwenkbewegung eines Flügels begrenzt werden soll, der um eine seitliche Achse schwenkbar ist.

### Bezugszeichenliste

- 1: Ausstellvorrichtung
- 2: Ausstellarm
- 3: Lager
- 4: Zapfen
- 5: Bohrung
- 6: Kopf
- 7: Sperrhebel
- 8: Teilabschnitt
- 9: Niet
- 10: Lasche
- 11: Lasche
- 12: Längsschlitz
- 13: Längsschlitz
- 14: Anschlagzunge
- 15: Anschlagzunge
- 16: Anschlag
- 17: Erweiterung
- 18: Klemmzunge
- 19: Rampe
- 20: Längsschlitzende

## Patentansprüche

1. Ausstellvorrichtung (1) für einen Flügel eines Fensters oder einer Tür, bei der zwischen dem Flügel und dem Rahmen ein Begrenzungsanschlag für den Schwenkwinkel des Flügels relativ zum Rahmen vorgesehen ist, wobei der Begrenzungsanschlag aus einem Ausstellarm (2) besteht, der am Flügel und Rahmen jeweils drehbar angelenkt ist und aus Laschen (10,11) gebildet wird, wobei jede Lasche (10,11) einen Längsschlitz (12,13) und eine mit Abstand von der Laschenebene vorgelagerte Abschlagzunge (14,15) aufweist, wobei jede Lasche (10,11) mit der Anschlagzunge (14,15) in den Längsschlitz (12,13) der anderen Lasche (11,10) eingreift, und wobei die Anschlagzunge (14,15) jeder Lasche (10,11) einem Anschlag (16) für die andere Anschlagzunge benachbart liegt,
**dadurch gekennzeichnet,**
**dass** die Anschlagzunge (14,15) durch einen abgewinkelten Abschnitt der Lasche (10,11) gebildet ist, dass von dem Längsschlitzende (20) eine in Längsrichtung des Längsschlitzes (13) weisende Klemmzunge (18) vorsteht und dass der miteinander zusammenwirkende Anschlag (16) und Klemmzunge (18) so aufeinander abgestimmt sind, dass sie unter elastischer Verformung der Klemmzunge (18) aneinander vorbeiführbar sind.

2. Ausstellvorrichtung nach Anspruch 1,
**dadurch gekennzeichnet,**
**dass** zumindest eine der Klemmzungen (18) einen gegenüber der Laschenebene geneigten Verlauf aufweist und sich in Richtung des freien Endes der Klemmzunge (18) der Laschenebene nähert.

3. Ausstellvorrichtung nach einem der Ansprüche 1 und 2,
**dadurch gekennzeichnet,**
**dass** in der maximalen Ausstellweite der Ausstellvorrichtung (1) die Anschlagzungen (14,15) beabstandet voneinander liegen.

4. Ausstellvorrichtung nach einem der Ansprüche 1 bis 3,
**dadurch gekennzeichnet,**
**dass** die flügel- oder rahmenseitige Schwenklagerung von einer Bohrung (5) und einem diese durchgreifenden pilzkopfförmigen Zapfen (4) gebildet wird, dessen verbreiteter Kopf (6) von einem Sperrhebel (7) hintergriffen wird.

5. Ausstellvorrichtung nach Anspruch 4,
**dadurch gekennzeichnet,**
**dass** der Sperrhebel (7) an dem Ausstellarm (2) schwenk- oder schiebbar angebracht ist und mit einem Teilabschnitt den pilzkopfförmigen Kopf (6) verriegelnd hintergreift.

6. Ausstellvorrichtung nach einem der Ansprüche 4 und 5,
**dadurch gekennzeichnet,**
**dass** der Sperrhebel (7) in der Sperrstellung in Deckungslage mit dem Ausstellarm (2) liegt.

7. Ausstellvorrichtung nach einem der Ansprüche 4 bis 6,
**dadurch gekennzeichnet,**
**dass** der Sperrhebel (7) in seiner Sperrstellung mittels eines Rastgliedes fixiert ist.

8. Ausstellvorrichtung nach einem der Ansprüche 1 bis 7,
**dadurch gekennzeichnet,**
**dass** die Laschen (10,11) in ihrer Ebene bogenförmig geformt sind.

## Claims

1. Opening-out device (1) for a sash/leaf of a window or a door, in which a limit stop for the pivoting angle of the sash/leaf relative to the frame is provided between the sash/leaf and the frame, wherein the pivot stop consists of an opening-out arm (2) which is rotatably coupled both to the sash/leaf and frame and which is formed from links (10, 11), wherein each link (10, 11) has a longitudinal slot (12, 13) and a stop tongue (14, 15) which is mounted in front at a distance from the link plane, wherein each link (10, 11) engages by way of the stop tongue (14, 15) in the longitudinal slot (12, 13) of the other link (11, 10), and wherein the stop tongue (14, 15) of each link (10, 11) is adjacent to a stop (16) for the other stop tongue, **characterized in that** the stop tongue (14, 15) is formed by an angled portion of the link (10, 11), **in that** a clamping tongue (18) which points in the longitudinal direction of the longitudinal slot (13) projects from the longitudinal slot end (20), and **in that** the stop (16) and clamping tongue (18) which interact with one another are tailored to one another such that they can be guided past one another with elastic deformation of the clamping tongue (18).

2. opening-out device according to Claim 1, **characterized in that** at least one of the clamping tongues (18) has a profile which is inclined with respect to the link plane, and approaches the link plane in the direction of the free end of the clamping tongue (18).

3. Opening-out device according to either of Claims 1 and 2, **characterized in that** the stop tongues (14, 15) are situated at a distance from one another when the opening-out device (1) is opened out to its maximum extent.

4. Opening-out device according to one of Claims 1 to 3, **characterized in that** the pivot mounting on the sash/leaf side or frame side is formed by a bore (5) and by a mushroom head-shaped stud (4) which engages through this bore and whose widened head (6) is engaged from behind by a blocking lever (7).

5. Opening-out device according to Claim 4, **characterized in that** the blocking lever (7) is pivotally or slideably mounted on the opening-out arm (2) and has a component portion engaging in a locking manner behind the mushroom-shaped head (6).

6. Opening-out device according to either of Claims 4 and 5, **characterized in that** the blocking lever (7), when in the blocking position, is situated in a covering position with the opening-out arm (2).

7. Opening-out device according to one of Claims 4 to 6, **characterized in that** the blocking lever (7) is fixed in its blocking position by means of a catch member.

8. Opening-out device according to one of Claims 1 to 7, **characterized in that** the links (10, 11) are formed in a curved manner in their plane.

## Revendications

1. Dispositif orientable (1) pour un battant d'une fenêtre ou d'une porte, dans lequel entre la battant et le châssis, est prévue une butée de limitation pour l'angle de pivotement du battant par rapport au châssis, où la butée de limitation consiste en un bras orientable (2), qui est articulé sur le battant et le châssis, chaque fois par rotation, et est formé d'éclisses (10, 11), où chaque éclisse (10, 11) présente une fente longitudinale (12, 13) et une languette d'abattage (14, 15) à une distance du plan de l'éclisse, où chaque éclisse (10, 11) s'engrène avec la languette d'abattage (14, 15) dans la fente longitudinale (12, 13) de l'autre éclisse (11, 10) et où la languette d'abattage (14, 15) de chaque éclisse (10, 11) se trouve à proximité d'un abattage (16) pour l'autre languette d'abattage, **caractérisé en ce que** la languette d'abattage (14, 15) est formée par un segment courbé de l'éclisse (10, 11), **en ce que** depuis l'extrémité de la fente longitudinale (20), une languette de serrage (18) se présentant en direction longitudinale de la fente longitudinale (13) fait saillie et **en ce que** l'abattage (16) et la languette de serrage (18) agissant ensemble, sont réglés l'un par rapport à l'autre de sorte qu'ils passent l'un devant l'autre avec déformation élastique.

2. Dispositif orientable selon la revendication 1, **caractérisé en ce qu'**au moins une des languettes de serrage (18) présente un tracé incliné par rapport au plan de l'éclisse et se rapproche du plan de l'éclisse en direction de l'extrémité libre de la languette de serrage (18).

3. Dispositif orientable selon les revendications 1 et 2, **caractérisé en ce que** dans la largeur maximale d'orientation du dispositif orientable (1), les languettes d'abattage (14, 15) sont distantes l'une de l'autre.

4. Dispositif orientable selon l'une des revendications 1 à 3, **caractérisé en ce que** la position oscillée du battant ou du châssis est formée d'un forage (5) et d'un tenon (4) à tête en forme de champignon, s'engageant avec celui-ci, dont la tête élargie (6) d'un levier d'arrêt (7) est engrenée.

5. Dispositif orientable selon la revendication 4, **caractérisé en ce que** le levier d'arrêt (7) sur le bras d'orientation (2) est appliqué de manière oscillante ou glissable et s'engrène avec blocage avec un segment de la tête (6) en forme de champignon.

6. Dispositif orientable selon l'une des revendications 4 et 5, **caractérisé en ce que** le levier d'arrêt (7) se trouve en position d'arrêt en position coïncidente avec le bras d'orientation (2).

7. Dispositif orientable selon l'une des revendications 4 à 6, **caractérisé en ce que** le levier d'arrêt (7) est fixé en sa position d'arrêt à l'aide d'un élément à cran.

8. Dispositif orientable selon l'une des revendications 1 à 7, **caractérisé en ce que** les éclisses (10, 11) ont la forme d'arc dans leur plan.
